# EUROPÄISCHE PATENTANMELDUNG

(11) **EP 2 039 857 A1**
(43) Veröffentlichungstag der Anmeldung: **25.03.2009**
(21) Anmeldenummer: 07018462.7
(22) Anmeldetag: 20.09.2007
(51) Int. Cl.: E05B 65/00

(54) **Elektronisches Sicherheitsschloß**

(71) Anmelder: Steinbach & Vollmann GmbH & Co. KG, 42579 Heiligenhaus (DE)
(72) Erfinder: Reichl, Jörg, 42553 Velbert (DE)
(74) Vertreter: Stenger, Watzke & Ring

(57) **Zusammenfassung**

Die Erfindung betrifft ein elektronisches Sicherheitsschloß, insbesondere Tresorschloß, mit einem Schloßriegel (3), einem gelenkig daran angeordneten Schwenkkörper (7) und einem Sperrglied (13), mittels welchem eine Verschwenkbewegung des Schwenkkörpers sperrbar ist. Um ein Sicherheitsschloß mit verbesserter Manipulationssicherheit zu schaffen, wird mit der Erfindung ein Sicherheitsschloß vorgeschlagen, das ein mit dem Sperrglied zusammenwirkendes Freigabeglied aufweist, welches Freigabeglied verschieblich am Schwenkkörper angeordnet und in seiner relativen Lage zu diesem fixierbar ist.

## Beschreibung

Die Erfindung betrifft ein elektronisches Sicherheitsschloß, insbesondere ein Tresorschloß, mit einem Schloßriegel, einem gelenkig daran angeordneten Schwenkkörper und einem Sperrglied, mittels welchem eine Verschwenkbewegung des Schwenkkörpers sperrbar ist.

Elektronische Sicherheitsschlösser im allgemeinen sowie Tresorschlösser im speziellen sind aus dem Stand der Technik gut bekannt. Sie verfügen über einen in der Regel verschwenkbar ausgebildeten Schloßriegel. Um das Schloß öffnen zu können, ist der Schloßriegel in seine Offen-Stellung zu verschwenken. Ein solches Verschwenken bei elektronischen Sicherheitsschlössern ist allerdings nur den hierfür autorisierten Verwendern möglich.

Der Schloßriegel ist mit einem Schwenkkörper gekoppelt, der vorzugsweise gelenkig am Schloßriegel gelagert ist. Bei einem Verschwenken des Schwenkkörpers verschwenkt der Schloßriegel mit. Eine Verschwenkbewegung des Schwenkkörpers und damit auch eine Verschwenkbewegung des Schloßriegels ist bei den aus dem Stand der Technik vorbekannten Sicherheitsschlössern mittels eines Sperrgliedes sperrbar. In einfachster Weise geschieht dies dadurch, daß das Sperrglied im gesperrten Zustand ein vollständiges Verschwenken des Schwenkkörpers und damit ein vollständiges Verschwenken des Schloßriegels blockiert. Erst wenn das Sperrglied in seine Freigabestellung überführt ist, kann der Schwenkkörper und damit der daran angelenkte Schloßriegel zum Öffnen des Sicherheitsschlosses verschwenkt werden. Dabei ist ein Überführen des Sperrgliedes in die Freigabestellung nur hierfür autorisierten Bedienern möglich, was gleichbedeutend damit ist, daß das Sicherheitsschloß durch Verschwenken des Schloßriegels nur hierfür autorisierten Personen möglich ist. Denn nur dann, wenn das Sperrglied in seine Freigabestellung verbracht ist, kann ein Öffnen des Sicherheitsschlosses durch Verschwenken des Schloßriegels erfolgen.

Obgleich sich die aus dem Stand der Technik vorbekannten Sicherheitsschlösser der vorbeschriebenen Art im alltäglichen Praxiseinsatz bewährt haben, sind sie nicht frei von Nachteilen. Es besteht insbesondere ein gesteigertes Interesse daran, die Manipulationssicherheit vorbekannter Sicherheitsschlösser zu verbessern. Es ist deshalb die **Aufgabe** der Erfindung, ein Sicherheitsschloß mit verbesserter Manipulationssicherheit vorzuschlagen.

Zur **Lösung** dieser Aufgabe wird ein Sicherheitsschloß der vorbeschriebenen Art vorgeschlagen, welches sich durch ein mit dem Sperrglied zusammenwirkendes Freigabeglied auszeichnet, das verschieblich am Schwenkkörper angeordnet und in seiner relativen Lage zu diesem fixierbar ist.

Die Besonderheit des erfindungsgemäßen Schlosses ist das mit dem Sperrglied zusammenwirkende Freigabeglied. Dieses am Schwenkkörper angeordnete Freigabeglied ermöglicht es, das Sperrglied in seine Freigabestellung zu überführen. Im Unterschied zum Stand der Technik wird also das Sperrglied nicht von außen durch den autorisierten Benutzer direkt freigegeben, es erfolgt vielmehr eine Freigabe des Sperrgliedes durch ein im Schloß selbst angeordnetes Freigabeglied. Dieses Freigabeglied ist verschieblich am Schwenkkörper angeordnet und in seiner relativen Lage zu diesem fixierbar.

Es ist vorgesehen, daß das Sperrglied mittels des Freigabegliedes nur dann in seine Freigabestellung überführt werden kann, wenn das Freigabeglied in seiner relativen Lage zum Sperrkörper eine ganz bestimmte Stellung einnimmt und in dieser Stellung gegenüber dem Schwenkkörper in seiner relativen Beweglichkeit gesperrt ist. Diese "Öffnungsstellung" des Freigabegliedes wird durch die hierfür vorgesehene Schloßelektronik nach vorgehender Autorisierung einer zur Betätigung des Schlosses berechtigten Person automatisch eingestellt. Erfolgt keine oder eine falsche Autorisierung befindet sich das Freigabeglied stets in der "Blockadestellung", in welcher mittels des Freigabeglieds eine Überführung des Sperrgliedes in die Freigabestellung nicht möglich ist.

Die vorbeschriebene Funktionsweise des erfindungsgemäßen Sicherheitsschlosses ist gegenüber aus dem Stand der Technik bekannten Sicherheitsschlössern manipulationssicherer. Dies ergibt sich zum einen daraus, daß nicht das Sperrglied von einem autorisierten Benutzer direkt sondern über ein dafür vorgesehenes Freigabeglied indirekt zu betätigen ist. Dies ermöglicht eine sehr viel bessere und damit manipulationssichere Abkapselung des Sperrgliedes gegenüber zum Beispiel mechanischen Gewalteinwirkungen. Darüber hinaus kann das Freigabeglied eine Vielzahl von möglichen Stellungen einnehmen, wobei nur eine Stellung des Freigabegliedes in Relation zum Schwenkkörper eine Betätigung des Sperrgliedes zur Überführung desselben in seine Freigabestellung bewirkt. Diese "Öffnungsstellung" des Freigabegliedes kann in Abhängigkeit herstellerseitig wählbarer geometrischer Größen eingestellt, das heißt codiert werden. Die erfindungsgemäße Ausgestaltung erlaubt es deshalb, für unterschiedliche Sicherheitsschlösser unterschiedliche "Öffnungsstellungen" des Freigabegliedes vorzusehen. Die aus einem beispielsweise aufgebrochenen oder demontierten Sicherheitsschloß entnommene Elektronik kann also nicht dafür genutzt werden, die Elektronik eines anderen Sicherheitsschlosses zu überbrücken. Es ist in vorteilhafter Weise eine individualisierte Codierung möglich, was ebenfalls zur verbesserten Manipulationssicherheit beiträgt.

Das Sperrglied des erfindungsgemäßen Schlosses ist gemäß einem weiteren Merkmal der Erfindung als ein einendseitig gelenkig gelagerter Hebelarm ausgebildet. Dieser Hebelarm kann in Entsprechung seiner gelenkigen Lagerung verschwenkt werden, und zwar in die Blockadestellung einerseits und die Freigabestellung andererseits. In der Blockadestellung des Sperrgliedes ist ein Verschwenken des Schwenkkörpers und damit ein Verschwenken des Schloßriegels nicht möglich. Befindet sich das Sperrglied hingegen in seiner Freigabestellung, so kann der Schwenkkörper und damit der daran angelenkte Schloßriegel zum Öffnen des Sicherheitsschlosses verschwenkt werden.

Es kommen selbstredend auch andere Ausgestaltungsformen für das Sperrglied in Frage. Es ist keineswegs zwingend, das Sperrglied als einseitig gelenkig gelagerten Hebelarm auszubilden. Andere Ausgestaltungsformen sind hier natürlich denkbar. So kann das Sperrglied beispielsweise auch als Drehkörper ausgebildet sein oder die Form eines Schiebers aufweisen. Von entscheidender Bedeutung mit Bezug auf das Sperrglied ist seine Funktion. Insoweit kommt es hinsichtlich der Ausgestaltung des Sperrgliedes erfindungsgemäß allein darauf an, daß das Sperrglied in zumindest einer Stellung eine Sperrung des Schwenkkörpers und damit auch des Schloßriegels und in zumindest einer anderen Stellung eine Freigabe des Schwenkkörpers und damit auch des Schloßriegels ermöglicht.

Zum Zwecke der Blockierung einer Verschwenkbewegung des Schwenkkörpers verfügt das Sperrglied beispielsweise über eine Sperrklinke, die mit dem Schwenkkörper in der Blockierstellung zusammenwirkt.

Das Sperrglied ist gemäß einem weiteren Merkmal der Erfindung sperrklinkenseitig, das heißt anderendseitig federbelastet ausgebildet. Es kommt hier eine Druckfeder zum Einsatz, die das Sperrglied sperrklinkenseitig gegen ein Widerlager drückt, wobei sich das Sperrglied in dieser Stellung in seiner Blockierstellung befindet.

Das mit dem Sperrglied zusammenwirkende Freigabeglied ist bevorzugterweise als Kolben ausgebildet, der linear längsverschieblich am Schwenkkörper angeordnet ist. Sperrgliedseitig ist das Freigabeglied verjüngend ausgebildet und verfügt bevorzugterweise über eine abgeschrägte Gleitfläche, die mit einem am Sperrglied angeordneten Widerlager zusammenwirkt. Wenn sich das Freigabeglied in seiner "Öffnungsstellung" befindet und gegenüber dem Schwenkkörper in seiner relativen Lage fixiert ist, so bewirkt ein Verschwenken des Schwenkkörpers, daß das daran mitverschwenkbar angeordnete Freigabeglied gegen das zugehörige und am Sperrglied angeordnete Widerlager drückt, infolgedessen das Sperrglied entgegen der darauf einwirkenden Federkraft verschwenkt und aus der Blockierstellung in die Freigabestellung überführt wird. In dieser Freigabestellung ist dann ein weiteres Verschwenken des Schwenkkörpers und damit ein Verschwenken des Schloßriegels zum Öffnen des Schlosses möglich.

Befindet sich das Freigabeglied indes nicht in der richtigen Lage relativ gegenüber dem Schwenkkörper, das heißt nicht in der "Öffnungsstellung", so läuft es bei einem Verschwenken des Schwenkkörpers gegen das am Sperrglied angeordnete Widerlager auf, ohne daß hierdurch eine Verschwenkbewegung des Sperrgliedes erreicht wird, so daß sich das Sperrglied nicht aus seiner Blockierstellung heraus verfahren läßt. Der Schwenkkörper fährt deshalb bei nicht verschwenktem Sperrglied gegen die Sperrklinke des Sperrgliedes, was ein Verschwenken des Schwenkkörpers zwecks Öffnung des Schlosses unterbindet.

Das relativ verschieblich zum Schwenkkörper angeordnete Freigabeglied ist in einer bevorzugten Ausgestaltungsform als in einem Freigabeorgan verschieblich angeordneter Kolben ausgebildet. Dieser Kolben ist federbelastet, so daß er stets in Richtung auf das Sperrglied aus dem Freigabeorgan heraus gedrückt ist. Nur bei einer entsprechenden, der Federkraft entgegenwirkenden Kraft kann der Kolben in das Freigabeorgan eingefahren werden. Zur Fixierung des Kolbens in seiner relativen Lage gegenüber dem Sperrorgan und damit auch gegenüber dem Schwenkkörper dient eine Fixiereinrichtung, die bevorzugterweise über eine Klemmeinheit verfügt. Dieser Klemmeinheit kann beispielsweise als Piezo-Element ausgebildet sein. Bei einer Bestromung des Piezo-Elements erfolgt eine Fixierung, das heißt das als Kolben ausgebildete Freigabeglied ist relativ gegenüber dem Freigabeorgan und damit relativ gegenüber dem Schwenkkörper nicht weiter beweglich. Im unbestromten Zustand des Piezo-Elements erfolgt keine Fixierung und/oder Verklemmung des als Freigabeglied ausgebildeten Kolbens, so daß dieser weiterhin frei verschieblich gegenüber dem Freigabeorgan und damit gegenüber dem Schwenkkörper ist.

Eine besondere Manipulationssicherheit erfährt das erfindungsgemäße Sicherheitsschloß gemäß einer optionalen Ausgestaltung dadurch, daß eine Überführung des Sperrgliedes in die Freigabestellung nur in einer bestimmten relativen Position des Freigabegliedes gegenüber dem Schwenkkörper möglich ist. Diese "Öffnungsstellung" des Freigabegliedes ergibt sich wie folgt: Das Freigabeglied befindet sich dank der Federvorspannung in seiner ausgefahrenen Stellung relativ gegenüber dem Schwenkkörper. Der Schwenkkörper wird nun mitsamt dem daran angeordneten Freigabeglied verschwenkt, infolgedessen dieses mit seiner sperrgliedseitig vorgesehenen, schräg ausgebildeten Gleitfläche gegen das am Sperrglied ausgebildete Widerlager aufläuft. Infolge dieses Auflaufens verfährt das Freigabeglied entgegen der Federkraft relativ zum Schwenkkörper. In nur einer einzigen von einer Vielzahl von möglichen relativen Stellungen des Freigliedes gegenüber dem Schwenkkörper nimmt das Freiglied eine solche Position ein, die es erlaubt, mit einem weiteren Verschwenken des Schwenkkörpers mitsamt dem daran angeordneten Freigabeglied ein Verschwenken des Sperrgliedes dadurch bewirken zu können, daß das sperrgliedseitige Ende des Freikörpers am Widerlager des Sperrgliedes angreifend dieses verschwenkt. Dabei ist ein Verschwenken des Sperrgliedes überhaupt nur dann möglich wenn das Freigabeglied in dieser besonderen Position in seiner relativen Lage gegenüber dem Schwenkkörper fixiert ist. Wäre eine Fixierung nicht vorhanden, so würde anstelle einer Verschwenkung des Sperrgliedes ein weiteres Verfahren des Freigabegliedes in Längsrichtung bewirkt werden, was allerdings nicht zu einem Öffnen des Sicherheitsschlosses führen wird.

Der im Sicherheitsschloß integrierten Elektronik ist die "Öffnungsstellung" des Freigabegliedes bekannt. Wenn nach vorhergehender Autorisierung durch eine hierfür berechtigte Person das Freigabeglied die "Öffnungsstellung" erreicht, so sorgt die Schloßelektronik für eine automatische Sperrung des Freigabegliedes in dieser Position. Bei Nichtautorisierung wird eine Fixierung des Freigabegliedes durch die Schloßelektronik nicht ausgelöst. Auf diese Weise ist bei gleichzeitiger Verbesserung der Manipulationssicherheit sichergestellt, daß nur hierfür autorisierte Verwender das erfindungsgemäße Sicherheitsschloß öffnen können.

Weitere Merkmale und Vorteile der Erfindung ergeben sich aus der nachfolgenden Beschreibung anhand der Figuren. Dabei zeigen
- Figur 1: in einer schematischen Darstellung das erfindungsgemäße Schloß in Neutralstellung;
- Figur 2: in einer schematischen Darstellung das erfindungsgemäße Schloß in versperrter Stellung;
- Figur 3: in einer schematischen Darstellung das erfindungsgemäße Schloß in entriegelter Stellung und

- Figur 4: in einer schematischen Darstellung das erfindungsgemäße Schloß in geöffneter Stellung.

Die Figuren 1 bis 4 zeigen das erfindungsgemäße Sicherheitsschloß 1 in unterschiedlichen Stellungen. Figur 1 zeigt die Neutralstellung. Figur 2 zeigt eine verriegelte und Figur 3 eine entriegelte Stellung des Schlosses. In Figur 4 ist das Schloß 1 schließlich im geöffneten Zustand dargestellt. Die in den Figuren jeweils verwendeten Bezugszeichen identifizieren dabei gleiche Teile.

Das Sicherheitsschloß 1 verfügt über einen Schloßriegel 3. Dieser ist innerhalb eines aus Gehäuseschalen gebildeten Gehäuses angeordnet, wobei der besseren Übersicht wegen in Figuren 1 bis 4 nur eine Gehäuseschale 2 dargestellt ist. Wenn sich der Schloßriegel 3 in seiner ausverschwenkten Stellung befindet, wie dies in den Figuren 1 bis 3 dargestellt ist, so ist ein Öffnen des Schlosses 1 nicht möglich. Erst wenn der Schloßriegel 3 in das Gehäuse des Schlosses 1 einverschränkt ist, ist ein Öffnen des Schlosses möglich. Diese Stellung des Schloßriegels 3 ist in Figur 4 dargestellt.

Der Schloßriegel 3 ist mittels eines Bolzens 5 gelenkig an einem Gelenkarm 4 angeordnet, welcher Gelenkarm 4 seinerseits um einen Drehpunkt 6 verschwenkbar ausgebildet ist. Der Schloßriegel 3 ist desweiteren mittels eines Bolzens 8 gelenkig mit einem Schwenkkörper 7 verbunden, wobei der Schwenkkörper 7 gleichfalls verschwenkbar ausgebildet ist, und zwar um einen Drehpunkt 9. Wenn sich das Sicherheitsschloß 1 in seiner versperrten Stellung befindet, so kann der Schloßriegel 3 keine Verschwenkbewegung in die in Figur 4 gezeigte Stellung vollführen. Ein in den Figuren nicht gezeigter Schieber eines in den Figuren ebenfalls nicht gezeigten Riegelwerks beispielsweise eines Tresors kann dann am Sicherheitsschloß 1 nicht vorbeibewegt werden, weil der Schloßriegel 3 des Sicherheitsschlosses 1 eine Bewegung eines solchen Schiebers verhindert. In der Konsequenz läßt sich beispielsweise die Tür eines Tresors nicht öffnen. Erst wenn das Sicherheitsschloß 1 von einer autorisierten Person betätigt und der Schloßriegel 3 für ein Verfahren in die in Figur 4 gezeigte Position freigegeben ist, kann der Schieber eines Riegelwerkes am Sicherheitsschloß 1 vorbeigleiten, womit ein Öffnen beispielsweise des Tresores möglich wird.

Das Schloß 1 umfaßt desweiteren ein Sperrglied 13. Dieses ist im gezeigten Ausführungsbeispiel als Hebelarm ausgebildet und um den Drehpunkt 14 verschwenkbar gelagert ausgebildet. Andere Ausgestaltungsformen sind natürlich auch denkbar. Dem Drehpunkt 14 gegenüberliegend verfügt das Sperrglied 13 über eine Sperrklinke 15. Mit Bezug auf die Zeichnungsebene nach Figur 1 ist das Sperrglied 13 unterseitig der Sperrklinke 15 mittels einer Druckfeder 16 belastet, die sich an der Gehäuseschale 2 abstützt und das Sperrglied sperrklinkenseitig gegen ein Widerlager 17 drückt. In dieser in Figur 1 dargestellten Stellung befindet sich da Sperrglied 13 in seiner Blockierstellung.

Der Schwenkkörper 7 trägt ein mit dem Schwenkkörper 7 mitverschwenkbares Freigabeorgan 10. Dieses Freigabeorgan 10 verfügt über ein Freigabeglied 11 in Form eines Kolbens, wobei das Freigabeglied 10 in Längsrichtung 21 des Schwenkkörpers 7 relativ gegenüber dem Schwenkkörper 7 linear verfahrbar ist. Mittels einer in den Figuren nicht näher dargestellten Feder ist das Freigabeglied 11 federbelastet ausgebildet, wobei eine Druckfeder zum Einsatz kommt, so daß das Freigabeglied 11 infolge der Federkrafteinwirkung in Bezug auf die Zeichnungsebene nach Figur 1 nach unten gedrückt wird. Das Freigabeglied 11 wirkt, wie im weiteren noch beschrieben werden wird, mit seiner sperrgliedseitig ausgebildeten, schräg verlaufenden Gleitfläche 18 mit einem am Sperrglied 13 ausgebildeten Widerlager 12 zusammen. Dieses Widerlager 12 ist, wie den Figuren zu entnehmen ist, beispielsweise als Bolzen ausgebildet.

Der Schwenkkörper 7 kann um den Drehpunkt 9 verschwenkt werden, und zwar in Richtung des in den Figuren eingezeichneten Pfeils 19. Bei einer Verschwenkbewegung des Schwenkkörpers 7 werden das Freigabeorgan 10 und das davon getragene Freigabeglied 11 mitverschwenkt, das heißt in Entsprechung des Pfeils 19.

Das Sperrglied 13 kann eine Verschwenkbewegung in Entsprechung des in Figur 4 eingezeichneten Pfeils 20 vollführen, und zwar um den Drehpunkt 14. Dabei ist das Sperrglied 13 aufgrund der darauf sperrklinkenseitig einwirkenden Federkraft stets unter Federvorspannkraft in Richtung auf das Widerlager 17.

### Die Funktionsweise des erfindungsgemäßen Schlosses ist die folgende:

Das in den Figuren 1 bis 4 gezeigte Sicherheitsschloß 1 ist beispielsweise Bestandteil einer Sicherungseinrichtung für einen Tresor. Ein solcher Tresor verfügt in aller Regel über ein Riegelwerk, welches von außen von einem Verwender zu bedienen ist. Dieses Riegelwerk steht mit dem Schloßriegel 3 des erfindungsgemäßen Sicherheitsschlosses 1 bei verschlossenem Zustand des Tresores in Eingriff. In aller Regel verfügt das Riegelwerk über einen in den Figuren nicht gezeigten Schieber, der eine Öffnung aufweist, die im verschlossenen Zustand des Tresores vom Schloßriegel 3 des erfindungsgemäßen Sicherheitsschlosses 1 durchragt wird. Soll nun der Tresor geöffnet werden, so wird von außen über entsprechende Handhaben am Tresor das Riegelwerk und damit der Schieber in Bewegung gesetzt. Der Schieber drückt in Entsprechung des in Figur 1 eingezeichneten Kraftpfeils F auf den Schloßriegel 3 des erfindungsgemäßen Sicherheitsschlosses 1. Infolge dieser Kraftbeaufschlagung erfolgt ein Verschwenken des Schloßriegels 3, und zwar mit Bezug auf die Zeichnungsebene nach Figur 1 um den Drehpunkt 6 nach unten. Infolge dieser Verdrehbewegung des Schloßriegels 3 wird auch der mit dem Schloßriegel 3 gekoppelte Schwenkkörper 7 verschwenkt, und zwar mit Bezug auf die Zeichnungsebene nach Fig. 1 um den Drehpunkt 9 nach rechts in Entsprechung des Pfeils 9. Zusammen mit dem Schwenkkörper 7 werden auch das daran angeordnete Freigabeorgan 10 sowie das hiervon getragene Freigabeglied 11 mit verschwenkt.

Das Freigabeglied 11 ist federbelastet ausgebildet, weswegen es mit Bezug auf die Zeichnungsebene nach Figur 1 aus dem Freigabeorgan 10 nach unten herausgedrückt ist. Das Freigabeglied 11 ist sperrgliedseitig verjüngend ausgebildet und verfügt über eine abgeschrägte Gleitfläche 18. Diese läuft bei einer Verschwenkbewegung des Schwenkkörpers auf das am Sperrglied 13 ausgebildete Widerlager 12 auf, wie in Figur 1 dargestellt.

Bei einer fortgeführten Verschwenkbewegung des Schwenkkörpers 7 gleitet die Gleitfläche 18 am Widerlager 12 entlang, was zu einem Verschieben des Freigabegliedes 11 in Längsrichtung 21 des Schwenkkörpers 7 führt, und zwar mit Bezug auf die Zeichnungsebene nach Figur 1 nach oben. Das Freigabeglied 11 wird also in das Freigabeorgan 10 entgegen der auf das Freigabeglied 11 einwirkenden Federkraft gedrückt. Dabei ist die auf das Freigabeglied 11 einwirkende Federkraft geringer als die auf das Sperrglied 13 sperrklinkenseitig einwirkende Federkraft, so daß infolge einer fortgesetzten Verschwenkbewegung des Schwenkkörpers 7 das Freigabeglied 11 in das Freigabeorgan 10 eingeführt und nicht das Sperrglied 13 mit Bezug auf die Zeichnungsebene nach Figur 1 nach unten gedrückt wird.

Ist das Freigabeglied 11 bei einer fortgesetzten Verschwenkbewegung des Schwenkkörpers 7 weit genug in das Freigabeorgan 10 hineingedrückt, so schlägt die mit Bezug auf die Zeichnungsebene nach Figur 2 rechte Randkante des Schwenkkörpers 7 gegen die Sperrklinke 15 des Sperrgliedes 13 an. Ein weiteres Verschwenken des Schwenkkörpers 7 ist deshalb nicht möglich. Das Sperrglied 13 befindet sich in seiner Blockierstellung und verhindert ein weiteres Verschwenken des Schwenkkörpers 7, was gleichbedeutend damit ist, daß die Verschwenkbewegung des Schwenkkörpers 7 und damit die Verschwenkbewegung des Schloßriegels 3 gesperrt ist. Da eine Verschwenkbewegung des Schloßriegels 3 gesperrt ist, kann auch ein hierauf einwirkender Schieber eines Riegelwerks beispielsweise eines Tresors nicht weiter verfahren werden. In der Konsequenz führt dies dazu, daß das Riegelwerk beispielsweise des Tresors gesperrt bleibt und ein Öffnen desselben nicht möglich ist. Für ein Öffnen des Tresores wäre es vielmehr erforderlich, daß der Schloßriegel 3 mit Bezug auf die Zeichnungsebene nach Figur 1 weiter nach unten um den Drehpunkt 6 verschwenkt werden könnte, weil dann nämlich der in den Figuren nicht dargestellte Schieber am erfindungsgemäßen Sicherheitsschloß 1 vorbeigeschoben und damit der Tresor geöffnet werden könnte. Ein solch weites Verschwenken des Schloßriegels 3 ist aufgrund des Anschlages des Schwenkkörpers 7 an der Sperrklinke 15 des Sperrgliedes 13 nicht möglich.

Figur 3 zeigt die entsperrte Stellung des Schlosses 1. Diese entsperrte Stellung wird ausgehend von der Stellung des Freigabegliedes 11 nach Figur 1 dadurch erreicht, daß bei einem fortgesetzten Verschwenken des Schwenkkörpers 7 das Freigabeglied 11 nach einem gewissen Weg des Einschiebens in das Freigabeorgan 10 in seiner relativen Lage gegenüber dem Freigabeorgan 10 und damit auch in seiner relativen Lage gegenüber dem Schwenkkörper 7 gesperrt ist. In dieser gesperrten Stellung des Freigabegliedes 11 ist ein weiteres Verfahren desselben in Längsrichtung 21 relativ gegenüber dem Schwenkkörper 7 nicht möglich, so daß bei einer fortgesetzten Verschwenkbewegung des Schwenkkörpers 7 die sich am Widerlager 12 des Sperrgliedes 13 abstützende Gleitfläche 18 des Freigabegliedes 11 dazu führt, daß das Sperrglied 13 mit Bezug auf die Zeichnungsebene nach Figur 3 beziehungsweise 4 nach unten verfahren wird. Wenn sich also das Freigabeglied 11 in seiner in Figur 3 gezeigten "Öffnungsstellung" befindet, so wird durch ein Verschwenken des Schwenkkörpers 7 ein mit Bezug auf die Zeichnungsebene nach Figur 3 Herunterdrücken des Sperrgliedes 13 mit der Folge bewirkt, daß bei einer fortgesetzten Verschwenkbewegung des Schwenkkörpers 7 dieser an der Sperrklinke 15 des Sperrgliedes 13 vorbeigeführt werden kann, was ein vollständiges Einschwenken des mit dem Schwenkkörper 7 gekoppelten Schloßriegels 3 zur Folge hat, wie in Figur 4 dargestellt.

Zur Fixierung des Freigabegliedes 11 in seiner relativen Lage gegenüber dem Freigabeorgan 10 beziehungsweise dem Schwenkkörper 7 dient gemäß einem bevorzugten Ausführungsbeispiel ein in den Figuren nicht näher dargestelltes Piezo-Element. Dieses Piezo-Element bewirkt bei einer Bestromung ein Festhalten, das heißt Blockieren des Freigabegliedes 11 gegenüber dem Freigabeorgan 10 beziehungsweise dem Schwenkkörper 7. Eine relative Verschiebebewegung des Freigabeglieds 11 relativ gegenüber dem Freigabeorgan 10 ist also bei einem bestromten Piezo-Element nicht möglich. Das Freigabeglied 11 ist bei einem bestromten Piezo-Element in seiner Bewegung quasi gesperrt. Solange hingegen das Piezo-Elemente unbestromt ist, ist eine freie Bewegung desselben relativ gegenüber dem Freigabeorgan 10 beziehungsweise dem Schwenkkörper 7 in Längsrichtung 21 möglich. Eine Bestromung des Piezo-Elements zur Fixierung des Freigabegliedes 11 in seiner "Öffnungsstellung" wird durch eine schloßeigene Elektronik bewirkt, die nur nach vorhergehender Autorisierung durch eine hierfür berechtigte Person auslöst. So kann beispielsweise vorgesehen sein, daß eine in den Figuren nicht näher dargestellte Codetasteneingabe am Schloß ausgebildet ist. Nur wenn durch eine berechtigte Person der richtige Code eingegeben wird, ist die Schloßelektronik "scharf", so daß das Freigabeglied 11 bei einer Verschiebung in Längsrichtung 21 mit Bezug auf die Zeichnungsebene nach Figur 1 automatisch in seiner relativen Lage durch Bestromung des Piezo-Elements fixiert wird.

Wenn das erfindungsgemäße Sicherheitsschloß 1 beispielsweise bei einem Tresor Verwendung findet, so kann ein Öffnen des Tresores dadurch bewirkt werden, daß das Riegelwerk des Tresors bedienerseitig in bestimmungsgemäßer Weise verfahren wird, wobei ein Schieber dieses Riegelwerks auf den Schloßriegel 3 des erfindungsgemäßen Sicherheitsschlosses 1 in vorbeschriebener Weise drückt. Der Bediener hat nun das Sicherheitsschloß 1 beispielsweise durch Codeeingabe zu entsperren, was dann zu einer Lagefixierung des Freigabegliedes 11 gegenüber dem Freigabeorgan 10 führt, beispielsweise durch Bestromung eines Piezo-Elements. Der in den Figuren nicht gezeigte Schieber eines Riegelwerks kann dann mit Bezug auf die Zeichnungsebene nach den Figuren weiter nach unten verfahren, da ein Verschwenken des Schloßriegels 3 in die in Figur 4 gezeigte Position möglich ist, was es dem Schieber erlaubt, sich am Sicherheitsschloß 1 vorbei zu bewegen, womit eine Öffnung des Tresors einhergeht.

### Bezugszeichenliste

- 1: Schloß
- 2: Gehäuseschale
- 3: Schloßriegel
- 4: Gelenkarm
- 5: Bolzen
- 6: Drehpunkt
- 7: Schwenkkörper
- 8: Bolzen
- 9: Drehpunkt
- 10: Freigabeorgan
- 11: Freigabeglied
- 12: Widerlager
- 13: Sperrglied
- 14: Drehpunkt
- 15: Sperrklinke
- 16: Feder
- 17: Widerlager
- 18: Gleitfläche
- 19: Pfeil
- 20: Pfeil
- 21: Längsrichtung
- F: Kraft

## Patentansprüche

1. Elektronisches Sicherheitsschloß, insbesondere Tresorschloß, mit einem Schloßriegel (3), einem gelenkig daran angeordneten Schwenkkörper (7) und einem Sperrglied (13), mittels welchem eine Verschwenkbewegung des Schwenkkörpers (7) sperrbar ist,
**gekennzeichnet durch**
ein mit dem Sperrglied (13) zusammenwirkendes Freigabeglied (11), das verschieblich am Schwenkkörper (7) angeordnet und in seiner relativen Lage zu diesem fixierbar ist.

2. Schloß nach Anspruch 1,
**dadurch gekennzeichnet,**
**daß** das Sperrglied (13) ein einendseitig gelenkig gelagerter Hebelarm ist.

3. Schloß nach Anspruch 1 oder 2,
**dadurch gekennzeichnet,**
**daß** das Sperrglied (13) eine mit dem Schwenkkörper (7) zusammenwirkende Sperrklinke (15) aufweist.

4. Schloß nach Anspruch 1, 2 oder 3,
**dadurch gekennzeichnet,**
**daß** das Sperrglied (13) sperrklinkenseitig federbelastet ausgebildet ist.

5. Schloß nach einem der vorhergehenden Ansprüche,
**dadurch gekennzeichnet,**
**daß** das Freigabeglied (11) ein Kolben ist.

6. Schloß nach einem der vorhergehenden Ansprüche,
**dadurch gekennzeichnet,**
**daß** das Freigabeglied (11) federbelastet ausgebildet ist.

7. Schloß nach einem der vorhergehenden Ansprüche,
**dadurch gekennzeichnet,**
**daß** das Freigabeglied (11) sperrgliedseitig verjüngt ausgebildet ist.

8. Schloß nach einem der vorhergehenden Ansprüche,
**dadurch gekennzeichnet,**
**daß** das Freigabeglied (11) sperrgliedseitig eine abgeschrägte Gleitfläche (18) aufweist.

9. Schloß nach einem der vorhergehenden Ansprüche,
**dadurch gekennzeichnet,**
**daß** das Freigabeglied (11) sperrgliedseitig mit einem am Sperrglied (13) angeordneten Widerlager (12) zusammenwirkt.

10. Schloß nach einem der vorhergehenden Ansprüche,
**dadurch gekennzeichnet,**
**daß** das Freigabeglied (11) linear längsverschieblich am Schwenkkörper (7) angeordnet ist.

11. Schloß nach einem der vorhergehenden Ansprüche,
**dadurch gekennzeichnet,**
**daß** das Freigabeglied (11) mittels einer Fixiereinrichtung in seiner relativen Lage gegenüber dem Schwenkkörper (7) fixierbar ist.

12. Schloß nach Anspruch 11,
**dadurch gekennzeichnet,**
**daß** die Fixiereinrichtung ein Klemmelement aufweist.

13. Schloß nach Anspruch 11 oder 12,
**dadurch gekennzeichnet,**
**daß** die Fixiereinrichtung ein Piezo-Element aufweist.
